# EUROPÄISCHE PATENTSCHRIFT

(11) **EP 1 349 912 B1**
(45) Veröffentlichungstag und Bekanntmachung des Hinweises auf die Patenterteilung: **02.03.2005**
(21) Anmeldenummer: 01271432.5
(22) Anmeldetag: 12.12.2001
(51) Int. Cl.: C11D 11/00, C11D 3/39

(54) **VERWENDUNG SCHAUMARMER, TENSIDHALTIGER PERCARBONSAÜRE-MITTEL ZUR CIP-DESINFEKTION**
USE OF LOW FOAM PERCARBOXLIC ACID BASED PRODUCTS CONTAINING SURFACTANTS FOR CIP-DESINFECTION
UTILISATION DE PRODUITS A BASE D'ACIDE PERCARBOXYLIQUE, CONTENANT DES TENSIO-ACTIFS ET MOUSSANT PEU POUR LA DESINFECTION EN CIRCUIT FERME

(30) Priorität: 21.12.2000 DE 10064372
(43) Veröffentlichungstag der Anmeldung: 08.10.2003
(73) Patentinhaber: Ecolab Inc., St. Paul, MN 55102-1390 (US)
(72) Erfinder: BRAGULLA, Siegfried, 40789 Monheim (DE)
(74) Vertreter: Sternagel, Fleischer, Godemeyer & Partner
(86) Internationale Anmeldenummer: PCT/EP2001/014560
(87) Internationale Veröffentlichungsnummer: WO 2002/050233

(56) Entgegenhaltungen:
- WO-A-00/29038
- WO-A-97/02753
- US-A- 5 861 366

## Beschreibung

Die vorliegende Erfindung betrifft die Verwendung schaumarmer, tensidhaltiger Percarbonsäure-Mittel zur CIP-Desinfektion.

Die Verwendung von Halogen-freisetzenden Stoffen, Halogencarbonsäuren wie Monobromessigsäure, oxidativen Verbindungen wie Chlordioxid, Peressigsäure, Aktivchlor, sowie anderer antimikrobieller Stoffe wie Isothiazolinonen zur Reinigung und/oder Desinfektion von harten Oberflächen ist bekannt.

Ferner sind in K. H. Wallhäusser "Praxis der Sterilisation, Desinfektion und Konservierung", 5. Aufl. (1995) und aus H. P. Fiedler "Lexikon der Hilfsstoffe für Pharmazie, Kosmetik und angrenzende Gebiete", 3. Aufl. (1989) zahlreiche antimikrobiell wirksame Mittel wie u. a. auch oxidative Mittel, organische Säuren, Phenylverbindungen oder Guanidine und zahlreiche andere Verbindungen erwähnt.

Je nach gewählter Formulierung, beispielsweise bei Kombination mit schäumenden Tensiden, kann es sein, daß derartige Wirkstoffe in der Reingungslösung die Bildung von Schaum fördern, was beispielsweise in einigen der Anwendungsgebiete der lebensmittelherstellenden Industrie aber auch in der pharmazeutischen oder kosmetischen Industrie etc. nicht gewünscht ist.

Insbesondere im CIP-Reinigungsverfahren besteht Bedarf an Mitteln, bei deren Einsatz das Schaumverhalten nicht stört und gleichzeitig eine besonders gute Benetzung der zu behandelnden Oberflächen erreicht wird.

Demzufolge bestand die Aufgabe der vorliegenden Erfindung darin, nach einfachen Mitteln zu suchen, bei deren Verwendung bei der Desinfektion im CIP-Verfahren ein sehr gutes Desinfektionsergebnis erreicht wird und gleichzeitig die Benetzungseigenschaften positiv beeinflußt werden, ohne daß ein für das CIP-Verfahren störendes Schaumverhalten zu beobachten wäre.

Bevor im folgenden auf die Lösung der Aufgabe eingegangen wird, ist zu erläutern, was die vorliegende Erfindung unter CIP-Verfahren versteht. CIP ist eine in der Fachwelt gebräuchliche Abkürzung und steht für Cleaning in place.
Unter CIP versteht der Fachmann, daß harte Oberflächen von Gegenständen, Behältern, Tanks, wie Milch- oder Gärtanks in Brauereien meist automatisch durch vor Ort gelagerte Reinigungs- und/oder Desinfektionsmittel über vor Ort am oder im zu reinigenden Gegenstand installierte Ein- und Vorrichtungen, wie beispielsweise Leitungen, Pumpen, Düsen, Behälter, Spritzköpfe, behandelt werden.

Dementsprechend ist die CIP-Reinigung, so wie der Fachmann sie versteht, die Reinigung und/oder Desinfektion von harten Oberflächen in einem bestimmten Verfahren, dem CIP-Verfahren. Aufgrund der turbulenten Bewegung der Reinigungs- und der Desinfektionslösung durch Pumpen, Sprühen und andere Vorgänge sind Mittel und Lösungen, die zur Schaumbildung neigen, für das CIP-Verfahren vollkommen ungeeignet.

Aus diesem Grund wird in der Praxis auf den Einsatz von Mitteln, die stark schäumende Tenside, wie Sulfonsäuren oder Sulfonate, Alkylaminoxide, Ethercarbonsäuren, Alkylethersulfate enthalten, im Zusammenhang mit CIP-Verfahren grundsätzlich verzichtet.

Andererseits sind insbesondere beim CIP-Verfahren die Benetzungseigenschaften der eingesetzten Mittel von wesentlicher Bedeutung. So treten Keimprobleme in CIP-Desinfektionsverfahren oft dann auf, wenn zwar ausreichend wirksame Desinfektionsmittel eingesetzt werden, diese jedoch aufgrund schwacher Benetzung nicht zu der zu desinfizierenden Oberfläche gelangen oder nicht ausreichend lange auf dieser Oberfläche haften. Dies kann verschiedene Gründe haben. Einerseits kann es sein, daß die für das CIP-Verfahren verwendeten Ein- und Vorrichtungen schlecht aufeinander abgestimmt sind oder diese aus anderen Gründen nicht wie gewünscht funktionieren. Beispiele sind, daß Sprühdüsen verstopft sind oder der über die Pumpe erzeugte Sprühdruck zu gering ist oder das Mittel aufgrund von durch Fehlplanung vorhandenen Gegenständen, die dem Sprühstrahl im Wege stehen und zu sogenannten Sprühschatten führen, nicht auf die zu desinfizierende Oberfläche gelangt.

In diesem Zusammenhang sei erwähnt, daß derartige Probleme in der Praxis immer wieder aufreten und die optimal eingestellte CIP-Anlage eher die Ausnahme ist. Hinzu kommt, daß aufgrund der Anlagenoberflächen, die aus den unterschiedlichsten Materialien wie zum Beispiel Edelstahl, Kupfer, Messing, Polyethylen, Polypropylen, Polyvinylchlorid, Polyacrylat, Polycarbonat sowie Dichtungsmaterialen wie zum Beispiel EPDM (Ethylendiamin), NBR (Nitrilbudadien), Silikon, Viton, Teflon usw. bestehen, eine ausreichend lange gleichmäßige Vollfächenbenetzung der Materialoberflächen nur schwer zu realisieren ist.

Weitere Schwierigkeiten bezüglich der Benetzung bereitet im CIP-Verfahren die Komplexität der Konstruktion großtechnischer Produktionsanlagen zu Herstellung unterschiedlichster Lebensmittel in der Milchindustrie, Käseindustrie, Eiscremefabrikation, Getränkeindustrie, Fleischwirtschaft und Süßwarenindustrie, weshalb konstruktiv bedingt Bereiche vorliegen, die mit dem Mittel kaum zu erreichen sind. Eine vollständige Benetzung mit der notwendigen Anwendungskonzentration - unter Einhaltung einer Mindestkontaktzeit - mit ausgewählten Desinfektionsmitteln ist zur sicheren Abtötung aller schädlichen Mikroorganismen in den zuvor gereinigten Anlagen aber unbedingt notwendig.

Ein weiterer Nachteil von gebräuchlichen wäßrigen Desinfektionsmittellösungen für CIP-Verfahren ist auch, daß sie aufgrund ihrer schlechten benetzenden Eigenschaften nicht in der Lage sind, in mikroskopisch kleine Spalten, Oberflächen, Kratzer und unzulängliche Ecken und Kanten von Anlagenbereichen aus Edelstahl zu gelangen, um auch hier schädliche Mikroorganismen vollständig abzutöten.

Andererseits ist bekannt, daß oberflächenaktive Tenside in der Lage sind, diesen Nachteil auszugleichen. Es ist aber auch bekannt, daß viele Tenside aufgrund ihrer starken Netzwirkung ein sehr stark schäumendes Verhalten unter Anwendungsbedingungen zeigen. Schäumende Desinfektionsmittellösungen lassen sich im Bereich von CIP-Anlagen zur Desinfektion geschlossener Kreisläufe nicht verwenden. Starke Schaumbildung würde die technische Funktion dieser Anlagen beeinträchtigen und zu ungewollten Betriebsstörungen führen. Deshalb verzichtet der Fachmann insbesondere bei Einsatz von Percarbonsäure-haltigen Mitteln im CIP-Verfahren auf tensidische Komponenten.

Tenside, welche im CIP-Bereich schaumarm arbeiten, sind beispielsweise Substanzen wie Fettalkohol-Ethoxylate und -Propoxylate. Diese Substanzklassen verbieten sich in der Anwendung, da sie über den Mechanismus des Trübungspunktes erst bei erhöhten (>30 °C) Temperaturen schaumarm werden. Da die gemäß vorliegende Erfindung zu betrachtenden Percarbonsäuren vorzugsweise kalt (5 °C bis 30 °C) eingesetzt werden, kann der Mechanismus dieser Tenside nicht verwendet werden. Andere geprüfte Tenside, welche auch in der Kälte schon schaumarm sind, haben den Nachteil, daß sie durch die starke Oxidationskraft des Desinfektionsmittel (Percarbonsäure) zerstört werden, oder aber daß sie selbst das Desinfektionsmittel zerstören. Entgegen den Vorurteilen der Fachwelt wurden dennoch im Rahmen der vorliegenden Erfindung Versuche zur CIP-Desinfektion mit oxidationsstabilen schäumenden Tensiden durchgeführt. Es zeigte sich, daß diese bereits in einem extrem niedrigen Konzentrationsbereich in der Lage sind, die Oberflächenspannung der Anwendungslösung des verwendeten Desinfektionsmittels derart heraubzusetzen, so daß eine vollständige Benetzung von schwer zu benetzenden Polymermaterialien sowie Gummidichtungen wie auch Kratzern und Spalten an Metalloberflächen gewährleistet wird.

Gegenstand der vorliegenden Erfindung ist demzufolge die Verwendung eines Mittels, enthaltend tensidische Komponenten, ausgewählt aus Sulfonsäuren oder Sulfonaten, Alkylaminoxiden, Ethercarbonsäuren und Alkylethersulfaten in einer Menge von insgesamt 0,01 bis 1 Gew.-%, vorzugsweise 0,05 bis 0,5 Gew.-%, bezogen auf das gesamte Mittel, sowie eine oder mehrere Percarbonsäuren ausgewählt aus
a) den Persäuren oder Salzen von Persäuren mit der allgemeinen Formel I

   R²-O₂C-(CH₂)ₓ-CO₃H (I)

   worin R² Wasserstoff oder eine Alkylgruppe von 1 bis 4
   Kohlenstoffatomen und x eine Zahl von 1 bis 4 ist, und/oder
b) den Phthalimido-Percarbonsäuren (II), worin der Percarbonsäure-Anteil 1 bis 18 Kohlenstoffatome enthält, und/oder
c) den Verbindungen der Formel III

   R¹- CO₃H (III),

   worin R¹ eine Alkyl- oder Alkenylgruppe mit 1 bis 18 Kohlenstoffatomen ist, zur Desinfektion im CIP-Verfahren.

Vorzugsweise sind in dem erfindungsgemäß zu verwendenden Mittel Sulfonsäuren oder Sulfonate enthalten, die ausgewählt sind aus Xylol-, Octyl-, Naphthyl- und Alkylbenzolsulfonsäuren oder -sulfonaten, wobei im letzten Fall die Alkylgruppe zwischen 6 und 16 Kohlenstoffatomen beinhaltet.
Ganz besonders bevorzugt ist, daß in dem erfindungsgemäß zu verwendenden Mittel als Tenside Alkylbenzolsulfonsäuren oder -sulfonate und/oder Ethercarbonsäuren, enthalten sind.
Sofern Alkylaminoxide als bevorzugte Komponenten in dem erfindungsgemäß zu verwendenden Mittel enthalten sind, sind diese bevorzugt ausgewählt aus den Trialkylaminoxiden mit einer 8 bis 20 Kohlenstoffatome enthaltenden Alkylgruppe und zwei Alkylgruppen mit einer geringeren Anzahl an Kohlenstoffatomen in der Alkylkette, wobei die beiden kürzeren Alkylgruppen gleich oder verschieden sein können, wobei es ganz besonders bevorzugt ist, daß das oder die ausgewählten Aminoxide Talgfett-bis-(2-hydroxyethyl-)-aminoxid, Oleyl-bis-(2-hydroxyethyl-)-aminoxid, Kokos-bis-(2-hydroxyethyl-)-aminoxid, Tetradecyldimethyl-aminoxid und/oder Alkyldimethyl-aminoxid, das 12 bis 18 Kohlenstoffatome in der Alkylkette aufweist, sind.

Vorzugsweise machen in dem erfindungsgemäß zu verwendenden Mittel die eine oder mehreren genannten Percarbonsäuren insgesamt 1 bis 40 Gew.-%, besonders bevorzugt 2,5 bis 15 Gew.-%, bezogen auf das gesamte Mittel, aus. Ebenfalls bevorzugt ist, daß
a) als Persäuren gemäß der allgemeinen Formel I Persäuren enthalten sind, in denen R² Wasserstoff oder eine Methylgruppe ist, und/oder
b) als Persäuren Phthalimido-Persäuren enthalten sind, in denen der Percarbonsäure-Anteil 1 bis 8 Kohlenstoffatome enthält, und/oder
c) als Persäuren gemäß der allgemeinen Formel III Persäuren mit einer Alkyloder Alkenylgruppe mit 1 bis 12 Kohlenstoffatomen enthalten sind.
Dabei ist es besonders bevorzugt, daß in dem erfindungsgemäß zu verwendenden Mittel als Persäuren eine oder mehrere Verbindungen ausgewählt aus Peressigsäure, Perpropionsäure, Peroctansäure, Phthalimidoperhexansäure, Phthalimidoperoctansäure, Persuccinsäure, Persuccinsäuremonomethylester, Perglutar-säure, Perglutarsäuremonomethyl-ester, Peradipinsäure, Peradipin-säuremonomethylester, Perbemsteinsäure, Perbernsteinsäuremonomethylester, enthalten sind.
In einer weiteren bevorzugten Ausführungsform wird das erfindungsgemäß zu verwendende Mittel vor der Anwendung im CIP-Verfahren zu einer Desinfektionslösung verdünnt, die bezogen auf die gesamte Desinfektionslösung 0,05 ppm bis 100 ppm, besonders bevorzugt 0,5 ppm bis 50 ppm der genannten Tenside enthält.
Ebenfalls bevorzugt ist es, daß das erfindungsgemäß zu verwendende Mittel vor der Anwendung im CIP-Verfahren zu einer Desinfektionslösung verdünnt wird, die bezogen auf die gesamte Desinfektionslösung 10 ppm bis 2000 ppm, vorzugsweise 50 ppm bis 1000 ppm der genannten Percarbonsäuren enthält.

Vorzugsweise werden die erfindungsgemäß zu verwendenden Mittel oder deren verdünnte Lösungen zur CIP-Desinfektion in der Lebensmittel-, pharmazeutischen oder Kosmetikindustrie verwendet.

Ein weiterer Gegenstand der vorliegenden Erfindung ist ein Verfahren zur Reinigung und/oder Desinfektion von Anlagen, bei dem
a) in einem früheren Schritt die Anlage bei Bedarf durch alkalische und/oder saure Mittel gereinigt wird, danach
b) gegebenenfalls die Oberflächen der Anlage mit Wasser abgespült werden, und anschließend
c) ein erfindungsgemäß zu verwendendes Mittel oder dessen erfindungsgemäß erhältliche mit Wasser verdünnte Lösung manuell oder in einem automatischen System in der Anlage umgepumpt, und/oder versprüht wird, wobei die Einsatztemperaturen zwischen 0 und 50 °C, vorzugsweise zwischen 0 und 30 °C und die Umpump- bzw. Sprühzeiten zwischen 1 und 120 Minuten, vorzugsweise zwischen 5 und 60 Minuten liegen und die Anlage gewünschtenfalls nach erfolgter Behandlung mit Wasser von Trinkwasserqualität gespült wird.

Vorzugsweise enthalten die erfindungsgemäß zu verwendenden Mittel zusätzliche Komponenten mit komplexbildenden Eigenschaften.

Als Phosphonsäuren kommen beispielsweise 1-Hydroxyethan-1,1-diphosphonsäure, Diethylentriaminpentamethylenphosphonsäure oder Ethylendiamintetramethylenphosphonsäure sowie jeweils deren Alkalisalze in Frage.
Bevorzugte Applikationsformen der erfindungsgemäß zu verwendenden Mittel sind wäßrige Lösungen, Gel, Emulsion oder Paste.

### Beispiele

In einer ersten Versuchsserie wurde die antimikrobielle Wirkung tensidhaltiger sowie entsprechender tensidfreier Peressigsäure-Desinfektionslösungen gegenüber Saccharomyces cerivisiae var. Diastaticus untersucht.

Zur Herstellung der Peressigsäure-Desinfektionslösungen wurden die Mittel V1 und E1 mit Wasser auf eine Konzentration von 0,5 Gew.-% bzw. 1 Gew.-% bezogen auf die gesamte Lösung eingestellt.

Das genannte Vergleichsmittel V1 und das erfindungsgemäß zu verwendende Mittel E1 sind in Tabelle 1 enthalten. Dabei ist anzumerken, daß die Herstellung von E1 und V1 so geführt wurde, daß im zu verwendenden Mittel in beiden Fällen etwa 4,5 Gew.-% Peressigsäure, bezogen auf das gesamte Mittel, vorlagen.

**Tabelle 1:**

| Mittel für die mikrobiologische Untersuchung (Zusammensetzung in Gew.-%) | | |
|---|---|---|
| **Rohstoff** | **E1** | **V1** |
| Essigsäure | 20 | 20 |
| Wasserstoffperoxid | 28 | 28 |
| Hydroxyethandiphosphonsäure | 0,6 | 0,6 |
| Schwefelsäure | 1 | 1 |
| Ethercarbonsäure-Tensid | 0,35 | 0 |
| Alkylbenzolsulfonsäure (C10-C13) | 0,4 | 0 |
| Rest auf 100 Gew.-%: Wasser | | |

Die Ergebnisse im quantitativen Suspensionstest können aus Tabelle 2 entnommen werden.

**Tabelle 2:**

| Ergebnisse zur fungiziden Wirksamkeit bei 20°C nach unterschiedlichen Einwirkzeiten durch Angabe der Reduktionsfaktoren (RF) | | | |
|---|---|---|---|
| Mittel | Konzentration (Gew.-%) | Saccharomyces cerevisiae DSM 70487 (K 5034) Inoculum 6,4x10⁷ pro mL | |
| | | RF (1 Minute) | RF (5 Minuten) |
| E1 | 0,5 | 2,12 | > 3,52 |
| | 1 | > 3,74 | > 3,52 |
| V1 | 0,5 | 1,4 | > 3,52 |
| | 1 | 2,09 | > 3,52 |

Aus den tabellierten Ergebnissen ist zu entnehmen, daß die tensidhaltige 1%ige Peressigsäure-Desinfektionslösungen E1 wesentlich schneller, nämlich bereits innerhalb von 1 Minute die volle Wirkung erreichte, während die tensidfreie 1 %ige Peressigsäure-Desinfektionslösung nach 1 Minute erst einen Reduktionsfaktor von 2,09 erreichte.
Demzufolge reichen bereits sehr geringe Mengen an Tensid aus, um eine wesentliche Verbesserung der antimikrobiellen Wirksamkeit zu erreichen.

In einer zweiten Versuchsserie wurde das Schaumverhalten von 0,5 Gew.-% bzw. 1,0 Gew.-% enthaltenden Peressigsäure-Desinfektionslösungen von E1 und V1 im Standard-Schaumversuch untersucht.

Dabei wurde eine Methode zur Ermittlung des Schaumverhaltens von Reinigungsund Desinfektionsmitteln im CIP-Kreislauf gewählt. Bei dieser Methode wird mittels eines Umpumpverfahrens Schaum erzeugt und messtechnisch erfasst.
Im einzelnen sind zur Durchführung der Methode mehrere Punkte zu beachten, bzw. vorzubereiten:
1. Apparatur
   - Zylindrischer Körper mit Temperiermantel, verbunden mit einem Thermostat
   - Mess-Skala (0 cm bis 30 cm)
   - Kreiselpumpe
   - Thermostat (-10°C bis 110°C)
2. Reagenzien
   - Prüflösung
   - Testverschmutzung (10 gew.-%ige Malzextrakt-Würze)
   - destilliertes Wasser (0 Grad Deutsche Härte (0°dH))
3. Durchführung/Arbeitsablauf

### 3.1. Prüfung einer reinen Anwendungslösung

Es werden 2000g von 0,5 gew.-%igen bzw. 1,0 gew.-%igen Peressigsäure-Desinfektionslösungen von E1 und V1 hergestellt.
Mit 500 mL der jeweiligen Lösung wird die Schaumtestapparatur gespült (5 Minuten zirkulieren).
Anschließend wird die Apparatur bis zu einer Höhe von 2,5 cm (Messskala) mit der Lösung gefüllt und auf eine Prüftemperatur von 5°C gebracht.
Danach wird die Lösung mit einer Durchflussgeschwindigkeit von 115L/h im Kreislauf gepumpt. Der dadurch entstehende Schaum wird nach 10 Minuten Umlaufzeit an der Mess-Skala abgelesen (Schaumhöhe in cm).
Nach Abschalten der Pumpe wird die Schaumzerfallgeschwindigkeit anhand der Schaumhöhe nach 1, 3 und 5 Minuten ermittelt.

### 3.2. Prüfung der Lösung unter Schmutzbelastung

- Zugabe zu 500 mL Lösung: 100 mL Testschmutz Prüfung wie unter 3.1. angegeben.
- Zugabe von weiteren 100 mL Testschmutz nach der Prüfung.
   Wiederholte Prüfung nach 3.1.

Die Ergebnisse mit den geprüften 0,5 Gew.-% bzw. 1,0 Gew.-% enthaltenden Peressigsäure-Desinfektionslösungen von E1 und V1 sind in Tabelle 3 enthalten.

**Tabelle 3:**

| Schaumhöhe in mL im Standard-Schaumversuch bei 5 °C ohne und mit Zugabe von Testverschmutzung | | | | |
|---|---|---|---|---|
| Mittel | Konzentration (Gew.-%) | **Schaumhöhe bei verschiedenen Mengen Testver- schmutzung (T1)** | | |
| | | **0 mL T1** | **100 mL T1** | **200 mL T1** |
| E1 | 0,5 | 0 | 1 | 5 |
| | 1 | 0 | 2 | 8 |
| V1 | 0,5 | 0 | 1 | 3 |
| | 1 | 0 | 1 | 5 |

Aus den tabellierten Ergebnissen ist zu entnehmen, daß bei Begrenzung auf die genannten Tensidmengen in E1 das CIP-Verfahren nicht durch ungewünschtes Schaumaufkommen beeinträchtigt wird.

In einer weiteren Versuchsserie wurde das Benetzungsverhalten von 0,1 Gew.-%, 0,5 Gew.-% bzw. 1,0 Gew.-% enthaltenden Peressigsäure-Desinfektionslösungen von E1 und V1 untersucht.

Hierfür wurden die entsprechend verdünnten Lösungen von E1 bzw. V1 in 250 mL Bechergläsern angesetzt.
Im Anschluß wurden vorher entfettete Edelstahlbleche in diese Lösungen getaucht. Im nächsten Schritt wurden die Bleche aus den Lösungen mit einer Pinzette entfernt. Man läßt die restliche Lösung 10 Sekunden lang ablaufen. Danach wurde visuell das Ausmaß der Oberflächenbenetzung abgeschätzt.
Dabei ergab sich, daß bei allen drei Konzentrationen von E1 die entfetteten Edelstahlbleche zu etwa 95 % benetzt waren.

Hingegen ergab sich für die mit unterschiedlichen Konzentrationen V1 behandelten entfetteten Edelstahlbleche in allen Fällen eine Benetzung von nur etwa 10 %.

Daraus ist zu entnehmen, daß bereits bei sehr niedrigen Tensidkonzentrationen in E1 nachvollziehbare Vorteile bezüglich der Benetzung gegenüber tensifreien Mitteln vorliegen.

## Patentansprüche

1. Verwendung eines Mittels, enthaltend tensidische Komponenten, ausgewählt aus Sulfonsäuren oder Sulfonaten, Alkylaminoxiden, Ethercarbonsäuren und Alkylethersulfaten in einer Menge von insgesamt 0,01 bis 1 Gew.-%, vorzugsweise 0,05 bis 0,5 Gew.-%, bezogen auf das gesamte Mittel, sowie eine oder mehrere Percarbonsäuren ausgewählt aus
a) den Persäuren oder Salzen von Persäuren mit der allgemeinen Formel I
R²-O₂C-(CH₂)ₓ-CO₃H (I)
worin R² Wasserstoff oder eine Alkylgruppe von 1 bis 4 Kohlenstoffatomen und x eine Zahl von 1 bis 4 ist, und/oder
b) den Phthalimido-Percarbonsäuren (II), worin der Percarbonsäure-Anteil 1 bis 18 Kohlenstoffatome enthält, und/oder
c) den Verbindungen der Formel III
R¹- CO₃H (III)
worin R¹ eine Alkyl- oder Alkenylgruppe mit 1 bis 18 Kohlenstoffatomen ist, zur Desinfektion im CIP-Verfahren.

2. Verwendung nach Anspruch 1, **dadurch gekennzeichnet, daß** die genannten Mittel Sulfonsäuren oder Sulfonate enthalten, die ausgewählt sind aus Xylol-, Octyl-, Naphthyl- und Alkylbenzolsulfonsäuren oder -sulfonaten, wobei im letzten Fall die Alkylgruppe zwischen 6 und 16 Kohlenstoffatomen beinhaltet.

3. Verwendung nach einem der Ansprüche 1 oder 2, **dadurch gekennzeichnet, daß** in dem zu verwendenden Mittel als Tenside Alkylbenzolsulfonsäuren oder -sulfonate und/oder Ethercarbonsäuren enthalten sind.

4. Verwendung nach einem oder mehreren der Ansprüche 1 bis 3, **dadurch gekennzeichnet, daß** die eine oder mehreren Percarbonsäuren insgesamt 1 bis 40 Gew.-%, vorzugsweise 2,5 bis 15 Gew.-%, bezogen auf das gesamte Mittel, ausmachen.

5. Verwendung nach einem der Ansprüche 1 bis 4, **dadurch gekennzeichnet, daß**
a) als Persäuren gemäß der allgemeinen Formel I Persäuren enthalten sind, in denen R² Wasserstoff oder eine Methylgruppe ist, und/oder
b) als Persäuren Phthalimido-Persäuren enthalten sind, in denen der Percarbonsäure-Anteil 1 bis 8 Kohlenstoffatome enthält, und/oder
c) als Persäuren gemäß der allgemeinen Formel III Persäuren mit einer Alkyloder Alkenylgruppe mit 1 bis 12 Kohlenstoffatomen enthalten sind.

6. Verwendung nach Anspruch 5, **dadurch gekennzeichnet, daß** als Persäuren eine oder mehrere Verbindungen ausgewählt aus Peressigsäure, Perpropionsäure, Peroctansäure, Phthalimidoperhexansäure, Phthalimidoper-octansäure, Perbernsteinsäure, Perbernsteinsäuremonomethylester, Perglutar-säure, Perglutarsäuremonomethylester, Peradipinsäure, Peradipinsäuremono-methylester, enthalten sind.

7. Verwendung nach einem der Ansprüche 1 bis 6, **dadurch gekennzeichnet, daß** das Mittel vor der Anwendung im CIP-Verfahren zu einer Desinfektionslösung verdünnt wird, die bezogen auf die gesamte Desinfektionslösung 0,05 ppm bis 100 ppm, vorzugsweise 0,5 ppm bis 50 ppm der genannten Tenside enthält.

8. Verwendung nach einem der Ansprüche 1 bis 7, **dadurch gekennzeichnet, daß** das Mittel vor der Anwendung im CIP-Verfahren zu einer Desinfektionslösung verdünnt wird, die bezogen auf die gesamte Desinfektionslösung 10 ppm bis 2000 ppm, vorzugsweise 50 ppm bis 1000 ppm der genannten Percarbonsäuren enthält.

9. Verwendung von gemäß einem der Ansprüche 1 bis 6 zu verwendenden Mittel oder der gemäß einem der Ansprüche 7 oder 8 verdünnten Lösung zur CIP-Desinfektion in der Lebensmittel-, pharmazeutischen oder Kosmetikindustrie.

10. Verfahren zur Reinigung und/oder Desinfektion von Anlagen, bei dem
a) in einem früheren Schritt die Anlage bei Bedarf durch alkalische und/oder saure Mittel gereinigt wird, danach
b) gegebenenfalls die Oberflächen der Anlage mit Wasser abgespült werden, und anschließend
c) ein gemäß einem der Ansprüche 1 bis 6 zu verwendendes Mittel oder die gemäß einem der Ansprüche 7 oder 8 verdünnte Lösung manuell oder in einem automatischen System in der Anlage umgepumpt, und/oder versprüht wird, wobei die Einsatztemperaturen zwischen 0 und 50 °C, vorzugsweise zwischen 0 und 30 °C und die Umpump- bzw. Sprühzeiten zwischen 1 und 120 Minuten, vorzugsweise zwischen 5 und 60 Minuten liegen und die Anlage gewünschtenfalls nach erfolgter Behandlung mit Wasser von Trinkwasserqualität gespült wird.

## Claims

1. Use of an agent, said agent including surfactant components selected from sulfonic acids or sulfonates, alkylamine oxides, ether carboxylic acids and alkylether sulfates in an amount totaling 0.01 to 1 wt.-%, preferably 0.05 to 0.5 wt.-%, relative to the overall agent, as well as one or more percarboxylic acids selected from
a) peracids or salts of peracids having the general formula I
R²-O₂C-(CH₂)ₓ-CO₃H (I)
wherein R² is hydrogen or an alkyl group having 1 to 4 carbon atoms, and x is a number of from 1 to 4, and/or
b) phthalimido-percarboxylic acids (II), in which the percarboxylic acid portion includes 1 to 18 carbon atoms, and/or
c) compounds of formula III
R¹-CO₃H (III)
wherein R¹ is an alkyl or alkenyl group with 1 to 18 carbon atoms, for disinfection in a CIP process.

2. The use according to claim 1, **characterized in that** the above-mentioned agents include sulfonic acids or sulfonates selected from xylene-, octyl-, naphthyl- and alkylbenzenesulfonic acids or -sulfonates, the alkyl group in the latter case including between 6 and 16 carbon atoms.

3. The use according to any of claims 1 or 2, **characterized in that** the agent to be used includes alkylbenzenesulfonic acids or -sulfonates and/or ether carboxylic acids as surfactants.

4. The use according to one or more of claims 1 to 3, **characterized in that** said one or more percarboxylic acids represent 1 to 40 wt.-%, preferably 2.5 to 15 wt.-%, relative to the overall agent.

5. The use according to one of claims 1 to 4, **characterized in that**
a) peracids wherein R² is hydrogen or a methyl group are included as peracids according to general formula I, and/or
b) phthalimido-peracids wherein the percarboxylic acid portion includes 1 to 8 carbon atoms are included as peracids, and/or
c) peracids having an alkyl or alkenyl group with 1 to 12 carbon atoms are included as peracids according to general formula III.

6. The use according to claim 5, **characterized in that** one or more compounds selected from peracetic acid, perpropionic acid, peroctanoic acid, phthalimidoperhexanoic acid, phthalimidoperoctanoic acid, persuccinic acid, persuccinic acid monomethyl ester, perglutaric acid, perglutaric acid monomethyl ester, peradipic acid, peradipic acid monomethyl ester are included as peracids.

7. The use according to one or more of claims 1 to 6, **characterized in that** the agent is diluted to form a disinfecting solution prior to use in a CIP process, which solution, relative to the overall disinfecting solution, includes 0.05 ppm to 100 ppm, more preferably 0.5 ppm to 50 ppm of the above-mentioned surfactants.

8. The use according to one or more of claims 1 to 7, **characterized in that** the agent is diluted to form a disinfecting solution prior to use in a CIP process, which solution, relative to the overall disinfecting solution, includes 10 ppm to 2000 ppm, preferably 50 ppm to 1000 ppm of the above-mentioned percarboxylic acids.

9. Use of an agent to be used according to any of claims 1 to 6 or of a solution diluted according to any of claims 7 or 8 for CIP disinfection in the food, pharmaceutical or cosmetic industry.

10. A method of cleaning and/or disinfecting installations, wherein
a) if required, the installation is cleaned in a foregoing step using alkaline and/or acidic agents, followed by
b) optional rinsing of the installation surfaces with water, and subsequently
c) circulating and/or spraying in the installation, by hand or in an automatic system, an agent to be used according to any of claims 1 to 6 or a solution diluted according to any of claims 7 or 8, the temperatures of use being between 0 and 50°C, preferably between 0 and 30°C, the circulating and/or spraying periods ranging between 1 and 120 minutes, preferably between 5 and 60 minutes, and rinsing the installation after completed treatment, using water of potable water quality.

## Revendications

1. Utilisation d'un agent, contenant des composants tensioactifs, choisis parmi les acides sulfoniques ou les sulfonates, les oxydes d'alkylamine, les acides éthercarboxyliques et les alkyléther-sulfates, en une quantité de, au total, 0,01 à 1% en poids, de préférence de 0,05 à 0,5% en poids, sur base de l'agent total, ainsi que un ou plusieurs peracides carboxyliques, choisis parmi :
a) les peracides ou sels de peracide avec la formule générale I
R²-O₂C-(CH₂)ₓ-CO₃H (I)
où R² est l'atome d'hydrogène ou un radical alkyle ayant 1 à 4 atomes de carbone, et x est un nombre de 1 à 4, et/ou
b) les acides phtalimido-percarboxyliques (II), où la partie peracide carboxylique contient 1 à 18 atomes de carbone, et/ou
c) les composés de la formule III :
R¹-CO₃H (III)
où R¹ est un radical alkyle ou alcényle ayant 1 à 18 atomes de carbone,
pour la désinfection dans des procédés CIP.

2. Utilisation selon la revendication 1, **caractérisée en ce que** lesdits agents contiennent des acides sulfoniques ou sulfonates, qui sont choisis parmi les acides xylène-, octyl-, naphtyl- ou alkylbenzènesulfoniques ou leurs sulfonates, où dans le dernier cas, le radical alkyle contient de 6 à 16 atomes de carbone.

3. Utilisation selon la revendication 1 ou 2, **caractérisée en ce que** dans l'agent à utiliser, sont présents comme tensioactifs, des acides alkylbenzènesulfoniques ou des alkylbenzènesulfonates et/ou des acides éthercarboxyliques.

4. Utilisation selon l'une ou plusieurs des revendications 1 à 3, **caractérisée en ce que** le ou les peracides carboxyliques font au total, 1 à 40% en poids, de préférence 2,5 à 15% en poids, sur base de l'agent total.

5. Utilisation selon l'une ou plusieurs des revendications 1 à 4, **caractérisée en ce que**
a) comme peracide selon la formule générale I, sont présents des peracides dans lesquels R² est l'atome d'hydrogène ou le radical méthyle, et/ou
b) comme peracide, sont présents des phtalimido-peracides, dans lesquels la partie peracide carboxylique contient 1 à 8 atomes de carbone, et/ou
c) comme peracide selon la formule générale III, sont présents des peracides avec un radical alkyle ou alcényle avec 1 à 12 atomes de carbone.

6. Utilisation selon la revendication 5, **caractérisée en ce que** comme peracide, on choisit un ou plusieurs composés parmi l'acide peracétique, l'acide perpropionique, l'acide peroctanoïque, le peracide phtalimidohexanoïque, le peracide phtalimidooctanoïque, l'acide persuccinique, l'ester monométhylique du peracide succinique, l'acide perglutarique, l'ester monométhylique du peracide glutarique, l'acide peradipique, l'ester monométhylique du peracide adipique.

7. Utilisation selon l'une quelconque des revendications 1 à 6, **caractérisée en ce que** l'agent est dilué en une solution de désinfection avant l'utilisation dans un procédé CIP, qui contient, sur base de toute la solution de désinfection, 0,05 ppm à 100 ppm, de préférence de 0,5 ppm à 50 ppm des tensioactifs globaux.

8. Utilisation selon l'une quelconque des revendications 1 à 7, **caractérisée en ce que** l'agent est dilué en une solution de désinfection avant l'utilisation dans un procédé CIP, qui contient, sur base de toute la solution de désinfection, 10 ppm à 2000 ppm, de préférence de 50 ppm à 1000 ppm des peracides carboxyliques globaux.

9. Utilisation de l'agent à utiliser selon l'une quelconque des revendications 1 à 6, ou de la solution diluée selon une des revendications 7 ou 8, pour la désinfection CIP dans l'industrie alimentaire, pharmaceutique ou cosmétique.

10. Procédé de purification et/ou de désinfection d'installations, dans lequel
a) dans une étape préalable, l'installation est nettoyée si nécessaire, par un agent alcalin et/ou acide, ensuite
b) le cas échéant, les surfaces de l'installation sont rincées avec de l'eau, et ensuite
c) un agent à utiliser selon l'une quelconque des revendications 1 à 6 ou la solution diluée selon une des revendications 7 ou 8, est pompé manuellement ou par un système automatique, dans l'installation, et/ou pulvérisé, où les températures de mise en oeuvre se situent entre 0 et 50°C, de préférence entre 0 et 30°C et les durées de pompage ou de pulvérisation, entre 1 et 120 minutes, de préférence entre 5 et 60 minutes, et l'installation est, si souhaité, rincée après traitement, avec de l'eau de qualité potable.
